# FASCICULE DE BREVET EUROPEEN

(11) **EP 2 202 774 B1**
(45) Date de publication et mention de la délivrance du brevet: **05.06.2013**
(21) Numéro de dépôt: 09178423.1
(22) Date de dépôt: 08.12.2009
(51) Int. Cl.: H01J 23/12, H01J 23/36

(54) **Transition adaptée de sortie RF pour tube électronique hyperfréquences de puissance**
Angepasster Übergang eines RF-Ausgangs für leistungsfähige elektronische Hyperfrequenzröhre
RF output fitted transition for microwave frequency electronic power tube

(30) Priorité: 23.12.2008 FR 0807393
(43) Date de publication de la demande: 30.06.2010
(73) Titulaire: Thales, 92200 Neuilly Sur Seine (FR)
(72) Inventeur: Marchesin, Rodolphe, 91190, GIF SUR YVETTE (FR); Bariou, David, 91120, PALAISEAU (FR); Piquet, Jean- Luc, 91940, LES ULIS (FR); Agogue, Serge, 91440, BURES SUR YVETTE (FR)
(74) Mandataire: Lucas, Laurent Jacques

(56) Documents cités:
- EP-A- 1 223 636
- EP-A- 1 933 412
- CA-A- 823 797
- GB-A- 1 280 842
- GB-A- 2 280 541
- US-A- 2 830 273
- US-A1- 2003 160 663

## Description

La présente invention concerne une transition entre une sortie radiofréquences d'un tube hyperfréquence de puissance et un guide d'onde.

Les tubes électroniques hyperfréquences de puissance tels que les klystrons fonctionnant en bande L, soit dans une bande de fréquences de 1000 à 2000 MHz, comportent au moins une sortie RF de puissance destinée à être raccordée à un guide d'onde pour la transmission de la puissance RF fournie par le tube vers un circuit d'utilisation hyperfréquences.

Le raccordement entre la cavité de sortie du klystron et le guide d'onde se fait par l'intermédiaire d'une fenêtre hyperfréquences transparente aux ondes électromagnétiques. La fenêtre hyperfréquences isole l'intérieur du tube sous vide de l'extérieur éventuellement sous pression de gaz. En outre, une transition après la fenêtre hyperfréquences est nécessaire pour raccorder la sortie de la fenêtre de forme cylindrique circulaire au guide de section rectangulaire.

Les klystrons conventionnels sont des amplificateurs comportant essentiellement une structure hyperfréquences destinée à amplifier une onde hyperfréquences appliquée à une entrée RF du tube. L'amplification s'effectue par transformation de l'énergie cinétique, d'un ou plusieurs faisceaux d'électrons traversant ladite structure, en énergie électromagnétique.

La figure 1 montre un schéma simplifié d'un klystron de l'état de l'art monofaisceau comportant une enceinte à vide 10 selon un axe longitudinal XX', le klystron ayant :
- un canon à électrons 20 avec une cathode 22 polarisée émettant un faisceau d'électrons 24 continu ou pulsé accélérés par une anode 26, dans l'axe XX',
- une cavité résonante d'entrée C1 pour moduler la densité des électrons du faisceau lorsqu'un signal radiofréquences (RF) y est injecté par une entrée RF 28 du tube,
- un circuit de focalisation 30 (ou de confinement) du faisceau d'électrons selon l'axe XX' réalisé, soit à partir d'aimants permanents, soit par des solénoïdes 32.
- un collecteur 40 d'électrons 44 du faisceau d'électrons permettant de recevoir la plus grande partie des électrons émis par la cathode 22 du tube et de dissiper leur énergie cinétique résiduelle après passage dans la structure hyperfréquence,
- un circuit résonnant 50, situé entre l'anode 26 et le collecteur 40 d'électrons, ayant pour fonctionnalité la conversion d'une partie de l'énergie cinétique des électrons du faisceau dans le circuit résonnant en énergie RF à la fréquence de résonance du circuit. Le circuit résonnant 50 est aussi désigné structure d'interaction. Le circuit résonnant fait partie intégrante du klystron et comporte une suite de cavités résonnantes C1, C2, C2, C4,.. dans la structure hyperfréquences.

Le klystron comporte, en outre, au moins une sortie RF 58 de puissance, sous forme de guide d'onde, raccordé à une transition de sortie 60 pour extraire, vers l'extérieur du tube, la puissance RF amplifiée.

La transition de sortie 60 comporte, dans cet exemple de réalisation de klystron, une fenêtre en céramique 61 assurant l'étanchéité entre l'intérieur du tube sous vide et un guide d'onde de l'utilisation (non représenté sur la figure 1) sous pression de gaz et le raccordement à l'aide d'une bride 64 au guide d'onde.

Dans le cas d'un klystron de forte puissance de sortie, le guide d'onde utilisé est, par exemple en bande L, un guide d'onde WR650 de section rectangulaire.

La figure 2 montre une vue partielle (vue BB) d'une transition de sortie de l'état de l'art du klystron de la figure 1.

La transition de sortie 60 comporte du côté de la sortie du klystron par l'intermédiaire d'une fenêtre de séparation (non représentée sur la figure 2), une partie cylindrique 66 de section circulaire reliée à la sortie du klystron et, du côté opposé, une autre partie 68 en forme de tube de section rectangulaire comportant la bride 64 pour le raccordement au guide d'onde de l'utilisation. A l'intérieur de la transition, le raccord entre la surface cylindrique et celles planes de la section rectangulaire s'effectue par un raccordement 70 de rayon r.

Le circuit de sortie hyperfréquences est soumis à des champs électriques intenses par le passage de la puissance RF en sortie du klystron de puissance et notamment dans la transition de sortie 60. Si la valeur du champ électrique généré par l'onde de puissance RF dans la transition de sortie produit entre certains points de la transition (ou électrodes) une tension supérieure à la valeur de la tension de claquage de ladite transition alors un arc électrique se produit ce qui peut conduire à une dégradation du klystron.

La sortie du klystron comporte des détecteurs d'arcs mais aussi rapides qu'ils soient ces détecteurs ne se déclenchent qu'au moment où le claquage se produit, ce qui limite néanmoins l'évolution de l'arc dans le temps.

La tenue aux claquages du circuit de sortie de puissance du klystron dépend de différents paramètres tels que, le taux d'ondes stationnaire dans le circuit de sortie, les harmoniques du signal RF, la température de la transition et du guide d'onde ainsi que l'influence d'autres éléments présents dans le circuit de sortie tels que les composants de mesure ou les raccords, mais aussi les particules en suspension dans le gaz du circuit pressurisé qui diminuent la tenue aux amorçages d'arcs.

Afin d'éviter l'amorçage des arcs dans le circuit de sortie RF du tube, il est important de ne pas dépasser le seuil critique de claquage. Le champ électrique dans le circuit de sortie correspondant à cette limite est ce que l'on appelle la rigidité électrique du gaz. Cette rigidité électrique dépend du produit de la pression du gaz par la distance entre les parties du circuit de sortie susceptible de provoquer l'arc (équivalent à des électrodes) ainsi que du matériau de ces parties du circuit.

En général, les arcs se produisent notamment dans la transition reliant la sortie du tube et le guide d'onde à l'intérieur de la transition, au niveau du raccordement 70 entre la partie cylindrique 66 et la partie rectangulaire 68 de la transition. Un point faible de ce type de transition de l'état de l'art représentée à la figure 2 est de présenter une zone à champ électrique renforcé localement du fait de la géométrie de cette zone, le champ électrique pouvant dépasser localement le seuil de claquage. Le champ électromagnétique dans la transition atteint un niveau maximum au niveau du raccordement 70 dans une partie centrale de ce raccordement.

La tenue aux arcs électriques de ce type de transition de l'état de l'art est limitée du fait d'un petit rayon r de raccordement, par exemple, de l'ordre de 2 à 3mm en bande L, entre la surface interne de la partie cylindrique 66 et celle de la partie rectangulaire 68.

Le seuil de claquage dans un volume fermé et parcouru par une onde électromagnétique dépend de la composition du gaz utilisé mais aussi de la pression. Pour l'air sec, une valeur maximum de champ électrique de l'ordre de 1 kV/mm est usuelle dans le circuit de puissance RF.

Par exemple, dans des conditions de puissance et de fréquence déterminées, le champ électrique dans la transition peut être localement le double du champ électrique dans le guide d'onde. De ce fait, la transition devient l'élément du circuit hyperfréquences qui limite la puissance RF transmissible à cause du risque de claquage.

Pour augmenter le seuil de claquage de ce type de transition de l'état de l'art une solution consiste à utiliser un gaz comme l'hexafluorure de soufre, ou SF₆, sous pression dans la transition et dans le guide d'onde d'utilisation.

La transition hyperfréquence 60 et le guide d'onde d'utilisation doivent être pressurisés d'un gaz de type SF₆ ou équivalent. Une pressurisation avec ce type de gaz SF₆ permet une transmission de puissance crête en sortie du klystron beaucoup plus importante qu'une pressurisation avec de l'air ou de l'azote.

Néanmoins, l'utilisation du gaz SF₆ pour la pressurisation comporte des inconvénients. En effet le SF₆ est un gaz à effet de serre, la maintenance du circuit de sortie, soit pour le pressuriser, soit pour le dépressuriser, nécessite des précautions pour éviter qu'une partie du gaz ne s'échappe dans l'atmosphère.

Toute une procédure doit être respectée afin d'éviter des fuites de ce gaz dans l'atmosphère tel que l'utilisation de bouteilles pour recueillir le gaz dans le circuit de sortie du klystron, la vidange du circuit par mise en pression du circuit par d'autre gaz ne présentant pas ces inconvénients.

En outre, le gaz SF₆, bien que ne présentant pas de nocivité pour le personnel lorsqu'il est pur, peut devenir par la suite nocif lors de son remplacement après une utilisation dans le circuit de sortie. En effet des claquages répétitifs dans le circuit de sortie RF produisent, par la décomposition du gaz SF₆ initialement pur, d'autres gaz, eux nocifs. Des transitions hyperfréquences de l'état de l'art sont connues des documents EP-A-1933412, GB-A-2280541 et CA-A-823797.

Pour pallier les inconvénients des transitions de puissance hyperfréquences de l'état de l'art, l'invention propose une transion hyperfréquence de sortie pour tube électronique de puissance selon la revendication 1.

Dans une réalisation, les deux surfaces courbes de raccordement, des surfaces internes planes de propagation parallèles aux grands côtés, à la surface interne conique de propagation, sont symétriques de part et d'autre de l'axe ZZ'.

Selon l'invention, un rayon de courbure verticale Rvc dans un plan passant par l'axe ZZ' du corps soit de longueur plus grande qu'un premier Rv1 ou dernier Rvp rayon de courbure verticale dans son respectif plan perpendiculaire aux grands côtés de l'extrémité rectangulaire passant par les surfaces internes planes des petits côtes de la section rectangulaire, ces premier et dernier rayons de courbure verticale de valeurs égales étant les plus petits des rayons de courbure verticale des deux surfaces internes de raccordement avec les surfaces internes parallèles aux grands côtés de l'extrémité rectangulaire.

Dans une réalisation, le corps de la transition comporte une partie centrale entre l'extrémité en forme de tube de section rectangulaire et l'extrémité en forme de tube cylindrique circulaire, ladite partie centrale ayant des surfaces externes en contact avec le milieu ambiant, d'une part, deux surfaces externes planes de raccordement dans des respectifs plans inclinés symétriques par rapport à un plan passant par l'axe ZZ' parallèle aux grands côtés de l'extrémité rectangulaire du corps et, d'autre part, deux autres surfaces externes planes de raccordement symétriques de part et d'autre d'un autre plan passant par l'axe ZZ', parallèles aux petits côtés de l'extrémité rectangulaire de la transition.

Dans une autre réalisation particulière, les dimensions du corps de la transition sont :
- longueur L = 99 mm, selon l'axe ZZ',
- l'extrémité circulaire de diamètre D =205 mm.
- la surface interne conique, celle d'un cône d'angle au sommet θ =135°
- la section rectangulaire interne de l'extrémité rectangulaire de hauteur H= 82mm. et de largeur L = 165mm,
- chaque plan Ph et Pb des surfaces externes inclinées par rapport à l'axe ZZ', forme un angle α=52°,
- le rayon de courbure verticale Rvc dans le plan P3 perpendiculaire à l'axe ZZ' et passant par cet axe est de 60mm.

Dans une autre réalisation, la transition comporte une bride de raccordement solidaire de l'extrémité rectangulaire du corps et une fenêtre de séparation cylindrique circulaire solidaire de l'extrémité circulaire dudit corps.

L'invention concerne aussi un tube électronique choisi parmi les Klystrons, TOP, ou autre tube de puissance hyperfréquences, caractérisé en ce qu'il comporte une transition de sortie RF selon l'invention.

Un principal objectif de transition, selon l'invention, est de rendre possible l'utilisation, dans le circuit de sortie RF de puissance d'un tube, d'un gaz de pressurisation sans effet de serre et sans nocivité pour le personnel de maintenance, tel que l'air ou l'azote, tout en obtenant une tenue au claquage suffisante dans la transition.

Un second objectif, par exemple, est de diminuer le taux de claquage pour une puissance de sortie et pour un gaz de pressurisation donnés.

L'invention sera mieux comprise à l'aide d'exemples de réalisations de transitions selon l'invention et d'un klystron équipé de la transition en référence aux dessins indexés dans lesquels :
- la figure 1, déjà décrite, montre un schéma simplifié d'un klystron de l'état de l'art ;
- la figure 2, déjà décrite, montre une vue partielle d'une transition de sortie de l'état de l'art du klystron de la figure 1 ;
- les figures 3a et 3b montrent deux vues filaires en perspective du corps d'une transition selon l'invention ;
- la figure 4a représente une vue de face de la partie cylindrique circulaire du corps de la transition des figures 3a et 3b ;
- la figure 4b une vue en coupe axiale du corps de la transition des figures 3a et 3b ;
- la figure 5 montre une variante d'une transition, selon l'invention, comportant une bride de raccordement à un guide d'onde d'utilisation ;
- la figure 6 montre une autre variante de la transition selon l'invention comportant une bride de raccordement à un guide d'onde d'utilisation et une fenêtre de séparation cylindrique circulaire et ;
- la figure 7 montre le klystron de la figure 1 comportant une transition selon l'invention.

Les figures 3a et 3b montrent deux vues filaires en perspective du corps d'une transition selon l'invention.

La transition selon l'invention comporte un corps 78 de forme tubulaire, selon un axe longitudinal ZZ', ayant deux extrémités, un passage 79 entre les deux extrémités. Une des extrémités 80 est en forme de tube de section rectangulaire comportant deux grands côtés 84, 85 parallèles et deux petits côtés 86, 87 perpendiculaires aux grands côtés, l'autre extrémité 90 est en forme de tube circulaire.

L'extrémité 80 de section rectangulaire est destinée à recevoir une bride de raccordement (non représentée sur la figure) à un guide d'onde d'utilisation, de même section rectangulaire, l'extrémiste circulaire 90 étant destinée à être raccordée à la sortie RF du tube électronique.

Le corps de la transition comporte, en outre, une partie centrale 94 entre l'extrémité tubulaire rectangulaire 80 et l'extrémité tubulaire circulaire 90.

Le corps de la transition comporte des surfaces externes en contact avec le milieu ambiant et, dans le passage 79, des surfaces internes de propagation des ondes électromagnétiques en sortie RF du tube vers le guide d'onde.

Les surfaces externe du corps de la transition comportent, au niveau de la partie centrale 94 du corps, d'une part, deux surfaces externes planes 100, 102 de raccordement aux extrémités du corps, dans des respectifs plans Ph, Pb, inclinés symétriques par rapport à un plan P1 passant par l'axe ZZ' parallèle aux grands côtés 84, 85 de l'extrémité rectangulaire 80 du corps 78 et, d'autre part, deux autres surfaces externes planes 104, 106 de raccordement auxdites extrémités du corps, symétriques de part et d'autre d'un autre plan P2 passant par l'axe ZZ', parallèles aux petits côtés 86, 87 de l'extrémité rectangulaire de la transition.

La forme des deux surfaces externes planes 100, 102 de raccordement inclinées symétriques résulte de l'intersection des plans inclinés Ph, Pb passant par ces surfaces et de l'extrémité cylindrique circulaire 90 du corps.

Le raccordement entre l'extrémité rectangulaire 80 du corps et la partie centrale 94 comportent un décrochement 110 dans un plan perpendiculaire à l'axe ZZ' formant une butée pour le positionnement d'une bride de raccordement (non représentée sur le figures) avec un guide d'onde

Le volume interne du passage 79 délimité par les surfaces internes du corps 78 détermine la propagation des ondes électromagnétiques dans la transition. Ces surfaces internes comportent, du côté de l'extrémité rectangulaire du corps, deux surfaces internes planes 120, 122 parallèles aux grands côtés 84, 85 du guide et deux autres surfaces internes planes 124, 126 parallèles aux petits côtés 86, 87 et, du côté de l'extrémité cylindrique circulaire 90 une surface interne conique 130 de propagation.

La surface interne conique 130 présente deux bords d'intersection 140, 142 avec les surfaces internes planes 124, 126 parallèles aux petits côtés 86, 87 de l'extrémité rectangulaire 80 du corps.

Chacune des deux surfaces internes planes 120, 122 parallèles aux grands côtés 84, 85 de l'extrémité rectangulaire du corps est raccordée à la surface interne conique 130 de l'extrémité cylindrique circulaire 90 par une surface courbe 132, 133 respective symétriques de part et d'autre de l'axe ZZ' ayant, selon une principale caractéristique de l'invention, des rayons de courbure bidirectionnels de longueurs variables.

Les inclinaisons par rapport à l'axe ZZ' des deux surfaces externes planes 100, 102 de raccordement inclinées permet un raccordement des surfaces internes des deux extrémités de la transition par les surfaces courbes 132, 133 avec des rayons de raccordement beaucoup plus importants que les rayons de raccordement r des transitions de l'état de l'art tel que représenté à la figure 2.

La figure 4a représente une vue de face de la partie cylindrique circulaire 90 du corps de la transition des figures 3a et 3b montrant les surfaces courbes de raccordement 132, 133 sous forme de courbes de niveau horizontal h1, h2, hi,...hn de ladite surface courbe, i étant un nombre entier compris entre 1 et n, n étant le nombre de courbes de niveau horizontal, et la figure 4b une vue en coupe axiale du corps de la transition des figures 3a et 3b.

La figure 4b montre une vue en coupe selon AA (voir figure 4a) dans un plan P3 perpendiculaire aux grands côtés 84, 85 de l'extrémité rectangulaire du corps de la transition passant par l'axe longitudinal ZZ'.

En se référant à la figure 4a, chacune des courbes de niveau horizontal h1, h2, hi,...hn des bords des surfaces de raccordement 132, 133 s'inscrit dans une portion de courbe ayant un respectif rayon de courbure horizontale Rh1, Rh2,... Rhi,...Rhn, chacun desdits rayons de courbure horizontale tournant au tour d'un respectif axe de rotation parallèle aux petits côtés 86, 87 de l'extrémité rectangulaire 80 du corps.

Les rayons de courbure horizontale sont de longueur variable et de centre de rotation variable dans des plans perpendiculaires aux petits côtes 86, 87 de la section rectangulaire du corps en fonction de la courbe de niveau horizontal h1, h2, hi,...hn considérée.

En effet, un premier rayon de courbure horizontale Rh1 aura une longueur finie déterminant le niveau horizontal h1, intersection entre la surface interne conique 130 et la surface courbe 132, 134 respective. Le dernier rayon de courbure horizontale Rhn sera de longueur infinie déterminant le dernier niveau horizontal hn, intersection entre la surface courbe 132, 133 et cette fois-ci une surface interne plane 120, 122 respective des grands côtés de la section rectangulaire du corps. L'ensemble des rayons intermédiaires de courbure horizontale Rh1, Rh2,... Rhi,...Rhn, parmi lesquels le rayon de courbure horizontale Rhi intermédiaire de rang i, déterminent la forme de la surface courbe 132, 133.

La figure 4b montre des courbes de niveau vertical v1, v2,..vx,... vp de la surface courbe interne dans un respectif plan de coupe Pv1, Pv2,..Pvx,...Pvp perpendiculaires aux grands côtés 84, 85 des extrémités rectangulaires 80 du corps, x étant un nombre entier compris entre 1 et p nombre de courbes de niveau vertical.

En se référant à la figure 4b, chacune des courbes de niveau vertical v1, v2,..vx,... vp des bords de la surface de raccordement interne s'inscrit dans une portion de courbe ayant un respectif rayon de courbure vertical Rv1, Rv2.., Rvx,... Rvc,... Rvp, chacun desdits rayons de courbure vertical tournant au tour d'un respectif axe de rotation parallèle aux grands côtés 84, 85 de l'extrémité rectangulaire 80 du corps.

Les rayons de courbure verticale sont de longueurs variables et de centres de rotation variables dans les plans Pv1, Pv2,.. Pvx,... Pvp parallèles aux petits côtes de la section rectangulaire du corps en fonction de la courbe de niveau vertical v1, v2,..vx,... vp considérée.

En effet, le rayon de courbure verticale Rvc dans le plan P3 passant par l'axe ZZ' du corps est de longueur plus grande qu'un premier Rv1 ou dernier Rvp rayon de courbure verticale dans leur respectif plan perpendiculaire aux grands côtés de l'extrémité passant par les surfaces internes 124, 126 des petits côtes de la section rectangulaire. Ces premier Rv1 et dernier Rvp rayons de courbure verticale, de valeurs égales, sont les plus petits des rayons de courbure verticale des deux surfaces internes de raccordement 132, 133 avec les surfaces internes 120, 122 parallèles aux grands côtés 84, 85 de l'extrémité rectangulaire du corps.

Dans la transition selon l'invention, la distance entre deux points symétriques des surfaces courbes de raccordement, dans des plans perpendiculaire aux grands côtés 84, 85 de la section rectangulaire, augmente progressivement lorsqu'on passe de la section rectangulaire à l'extrémité circulaire.

La forme des surfaces internes du corps de la transition permet d'obtenir des courbures, notamment dans la partie centrale de la transition, bien plus importantes que dans les transitions de l'état de l'art. Cette caractéristique se traduit par une baisse notable du champ électrique pour une même puissance RF transmise au niveau des surfaces internes de raccordement de la transition. La tenue au claquage de la transition s'en trouve considérablement améliorée.

Dans une réalisation particulière de la transition des figures 3a, 3b, 4a, 4b les dimensions du corps de la transition s sont :
- longueur L = 99 mm, selon l'axe ZZ',
- l'extrémité circulaire 90 est de diamètre D =205 mm.
- la surface interne conique 130 est celle d'un cône d'angle au sommet θ =135°
- la section rectangulaire interne de l'extrémité rectangulaire 80 est de hauteur H= 82mm. et de largeur L = 165mm,
- chaque plan Ph et Pb des surfaces externes inclinées par rapport à l'axe ZZ', forme un angle α=52°,
- le rayon de courbure verticale Rvc dans le plan P3 perpendiculaire à l'axe ZZ' et passant par cet axe est de 60mm. Ce rayon de courbure verticale Rvc est bien plus important que le rayon r de raccordement de la transition de l'état de l'art de la figure 2 qui est de l'ordre de 2 à 3mm.

Une des principales conséquences de ce nouveau type de transition selon l'invention est que le gaz de pressurisation dans le guide d'onde et dans la transition peut être un gaz sans effet de serre et sans nocivité pour le personnel de maintenance, tel que l'air ou l'azote, tout en obtenant une tenue au claquage suffisante dans la transition.

Par exemple, pour une puissance RF fournie de 5MW en sortie du klystron fonctionnant en bande L de la figure 1 et une transition, selon l'invention, sous pression d'air de 2 bars, le champ électrique au niveau des surfaces internes planes 120, 122, 124, 126 de la partie de section rectangulaire sera de l'ordre de 0,88KV/mm. Le champ électrique au niveau des surfaces de raccordement 130, 132 sera de l'ordre 0,94 KV/mm. C'est un niveau de champ électrique bien inférieur à celui (1,8 KV/mm) apparaissant au niveau du raccordement 70 de la transition de l'état de l'art représentée à la figure 2.

Le profil spécifique à rayons variables bidirectionnels de la transition selon l'invention permet donc de réduire suffisamment les champs électriques générés par le passage de la puissance hyperfréquences sous forme d'onde dans ce circuit (transition + guide d'onde WR650) pour n'avoir à utiliser que de l'air ou de l'azote à l'intérieur de ce dernier.

L'avantage de l'utilisation d'air comme gaz de pressurisation est une maintenance plus simple et sans danger pour le personnel.

La transition, selon l'invention, est aussi adaptée au passage des ondes électromagnétiques se traduisant par un coefficient de réflexion optimisé.

La figure 5 montre une variante d'une transition, selon l'invention, comportant le corps 78 de la transition solidaire d'une bride 150 de raccordement à un guide d'onde d'utilisation (non représenté sur la figure).

La bride 150, de même section rectangulaire que le guide d'onde, est solidaire de façon étanche de l'extrémité rectangulaire 80 du corps 78 de la transition.

la figure 6 montre une autre variante de la transition selon l'invention comportant une bride de raccordement à un guide d'onde d'utilisation et une fenêtre de séparation cylindrique circulaire.

La figure 6 montre une autre variante de la transition selon l'invention comportant la bride 150 de raccordement telle que représentée à la figure 5 solidaire de l'extrémité rectangulaire 80 du corps 78 et une fenêtre de séparation 160 cylindrique circulaire. La fenêtre de séparation 160 est coaxiale, de même diamètre et solidaire de façon étanche de la partie circulaire 90 du corps 78.

La fenêtre de séparation 160 comporte une rondelle de séparation 162 coaxiale en céramique transparente aux ondes électromagnétiques séparant deux milieux physiques différents, d'un côté le vide du tube électronique, de l'autre le gaz sous pression dans le guide d'onde.

La bride 150 et la fenêtre de séparation 160 peuvent être rendues solidaires du corps 78 par exemple par une opération de brassage.

La figure 7 montre le klystron de la figure 1 comportant une transition, selon l'invention, selon la variante de la figure 6.

Dans cette variante de la figure 6, la sortie RF de puissance du tube est reliée à la fenêtre 160 de la transition selon l'invention de façon étanche. Le guide d'onde d'utilisation comporte aussi une bride de raccordement (non représentée sur la figure) le rendant aussi solidaire et de façon étanche de la transition du côté de son extrémité rectangulaire par l'intermédiaire de la bride 150 de la transition.

## Revendications

1. Transition hyperfréquence de sortie pour tube électronique de puissances de type klystron destiné à amplifier une onde hyperfréquence appliquée à une entrée RF du tube comportant un corps (78) de forme tubulaire, selon un axe longitudinal ZZ', ayant deux extrémités (80, 90), un passage (79) entre les deux extrémités ayant des surfaces internes (120, 122, 124, 126, 130, 132, 133) de propagation des ondes électromagnétiques, une des extrémités (90), en forme de tube cylindrique circulaire comportant une surface interne conique (130) de propagation, l'autre extrémité (80), en forme de tube de section rectangulaire comportant deux grands côtés (84, 85) et deux petits côtés (86, 87) perpendiculaires aux grands côtés, le passage ayant deux surfaces internes planes (120, 122) de propagation parallèles aux grands côtés (84, 85) et deux autres surfaces internes planes (124, 126) parallèles aux petits cotés (86, 87),
**caractérisée en ce que** chacune des surfaces internes planes (120, 122) de propagation parallèles aux grands côtés (84, 85) est raccordée à la surface interne conique (130) de propagation par une surface courbe respective de raccordement (132, 133) sous forme de courbes de niveau horizonta (h1, h2, hi,...hn) et des courbes de niveau vertical (v1, v2,..vx... vp) dans un respectif plan de coupe (Pv1, Pv2,..Pvx, ... Pvp) perpendiculaires aux grands côtés 84, 85 de l'extrémités rectangulaire (80),
chacune des courbes de niveau horizontal (h1, h2, hi,...hn) des bords des surfaces de raccordement (132, 133) s'inscrivant dans une portion de courbe ayant un respectif rayon de courbure horizontale (Rh1, Rh2,... Rhi,... Rhn) tournant au tour d'un respectif axe de rotation parallèle aux petits côtés (86, 87) de l'extrémité rectangulaire (80) du corps, lesdits rayons de courbure horizontale étant de longueur variable et de centre de rotation variable dans des plans perpendiculaires aux petits côtes (86, 87) de la section rectangulaire du corps en fonction de la courbe de niveau horizontal h1, h2, hi,...hn considérée, un premier rayon de courbure horizontale (Rh1) ayant une longueur finie déterminant le niveau horizontal (h1), intersection entre la surface interne conique (130) et la surface courbe (132, 134) respective, un dernier rayon de courbure horizontale (Rhn) avant une longueur infinie déterminant le dernier niveau horizontal (hn), intersection entre la surface courbe (132, 133) et la surface interne plane respective (120, 122) des grands côtés de la section rectangulaire du corps, l'ensemble des rayons intermédiaires de courbure horizontale (Rh1, Rh2,... Rhi) variant entre la longueur finie du premier rayon de courbure horizontale (Rh1) et la longueur infinie du dernier rayon de courbure horizontale (Rhn),
chacune des courbes de niveau vertical (v1, v2,..vx,... vp) des bords des surfaces de raccordement interne s'inscrivant dans une portion de courbe ayant un respectif rayon de courbure vertical (Rv1, Rv2.., Rvx,...Rvc,...Rvp) tournant au tour d'un respectif axe de rotation parallèle aux grands côtés (84, 85) de l'extrémité rectangulaire (80) du corps.
les rayons de courbure verticale étant de longueurs variables et de centres de rotation variables dans les plans de coupe (Pv1, Pv2,..Pvx,...Pvp) parallèles aux petits côtes de la section rectangulaire du corps en fonction de la courbe de niveau vertical (v1, v2,..vx,... vp) considérée,
le rayon de courbure verticale (Rvc) dans le plan de coupe (P3) passant par l'axe longitudinal ZZ' du corps (78) étant de longueur plus grande qu'un premier rayon de courbure verticale (Rv1) ou dernier rayon de courbure verticale (Rvp) dans leur respectif plan perpendiculaire aux grands côtés de l'extrémité passant par les surfaces internes (124, 126) des petits côtes de la section rectangulaire, les premiers (Rv1) et derniers (Rvp) rayons de courbure étant de valeur égale
l'ensemble des rayons intermédiaires de courbure verticale (Rv1. Rv2... Rvx .... Rvc) variant entre la longueur du Premier rayon de courbure verticale (Rv1) et la longueur du rayon de courbure verticale (Rvc).
dans le plan (P3) passant par l'axe longitudinal ZZ' du corps (78),
la distance entre deux points symétriques de part et d'autre de l'axe longitudinal ZZ' des surfaces courbes de raccordement, dans des plans perpendiculaires (Pv1, Pv2, ... Pvx ... Pvp) aux grands cotés (84, 85) de la section rectangulaire augmentant progressivement lorsqu'on passe de la section rectangulaire à l'extrémité circulaire de telle sorte à reduire le champ electrique pour une même puissance RF transmise au niveau des surfaces internes de raccordement de la transition.

2. Transition hyperfréquence selon la revendication 1 **caractérisée en ce que** le corps (78) de la transition comporte une partie centrale (94) entre l'extrémité (80) en forme de tube de section rectangulaire et l'extrémité (90) en forme de tube cylindrique circulaire, ladite partie centrale ayant des surfaces externes en contact avec le milieu ambiant, d'une part, deux surfaces externes planes (100, 102) de raccordement dans des respectifs plans (Ph, Pb), inclinés symétriques par rapport à un plan (P1) passant par l'axe ZZ' parallèle aux grands côtés (84, 85) de l'extrémité rectangulaire (80) du corps (78) et, d'autre part, deux autres surfaces externes planes (104, 106) de raccordement symétriques de part et d'autre d'un autre plan (P2) passant par l'axe ZZ', parallèles aux petits côtés (86, 87) de l'extrémité rectangulaire (80) de la transition.

3. Transition hyperfréquence selon la revendication 2, **caractérisée en ce que**, dans une réalisation particulière les dimensions du corps (78) de la transition sont :
- longueur L = 99 mm, selon l'axe ZZ',
- l'extrémité circulaire (90) de diamètre D =205 mm.
- la surface interne conique (130,) celle d'un cône d'angle au sommet θ =135°
- la section rectangulaire interne de l'extrémité rectangulaire (80) de hauteur H= 82mm. et de largeur L = 165mm.,
- chaque plan Ph et Pb des surfaces externes inclinées par rapport à l'axe ZZ', forme un angle α=52°,
- le rayon de courbure verticale Rvc dans le plan ((P3) perpendiculaire à l'axe ZZ' et passant par cet axe est de 60mm.

4. Transition hyperfréquence selon l'une des revendications 1 à 3, **caractérisée en ce qu'**elle comporte une bride (150) de raccordement solidaire de l'extrémité rectangulaire (80) du corps (78) et une fenêtre de séparation (160) cylindrique circulaire solidaire de l'extrémité circulaire (90) dudit corps.

5. Tube électronique choisi parmi les Klystrons, TOP, ou autre tube de puissance hyperfréquences, **caractérisé en ce qu'**il comporte une transition de sortie RF selon l'une des revendications 1 à 4.

## Patentansprüche

1. Übergang mit Ultrahochfrequenzausgang für eine elektronische Leistungsröhre des Klystron-Typs zum Verstärken einer Ultrahochfrequenzwelle, die an einen RF-Eingang der Röhre angelegt wird, umfassend einen röhrenförmigen Körper (78) entlang einer Längsachse ZZ' mit zwei Enden (80, 90), einem Kanal (79) zwischen den beiden Enden mit Innenflächen (120, 122, 124, 126, 130, 132, 133) für die Ausbreitung der elektromagnetischen Wellen, wobei eines der Enden (90), das die Form einer kreisförmigen zylindrischen Röhre hat, eine konische Ausbreitungsinnenfläche (130) aufweist, und das andere Ende (80), das die Form einer Röhre mit rechteckigem Querschnitt hat, zwei lange Seiten (84, 85) und zwei kurze Seiten (86, 87) lotrecht zu den langen Seiten aufweist, wobei der Kanal zwei flache Ausbreitungsinnenflächen (120, 122) parallel zu den langen Seiten (84, 85) und zwei weitere flache Innenflächen (124, 126) parallel zu den kurzen Seiten (86, 87) aufweist,
**dadurch gekennzeichnet, dass** jede der flachen Ausbreitungsinnenflächen (120, 122) parallel zu den langen Seiten (84, 85) mit der konischen Ausbreitungsinnenfläche (130) durch eine jeweilige gekrümmte Verbindungsfläche (132, 133) in Form von horizontal verlaufenden Kurven (h1, h2, hi, ...hn) und von vertikal verlaufenden Kurven (v1, v2, ..vx, ...vp) in einer jeweiligen Schnittebene (Pv1, Pv2, ..Pvx, ...Pvp) lotrecht zu den langen Seiten (84, 85) der rechteckigen Enden (80) verbunden ist,
wobei jede der horizontal verlaufenden Kurven (h1, h2, hi, ...hn) der Ränder der Verbindungsflächen (132, 133) in einem Kurvenabschnitt mit einem jeweiligen horizontalen Krümmungsradius (Rh1, Rh2,...Rhi,...Rhn) enthalten ist, der um eine jeweilige Drehachse parallel zu den kurzen Seiten (86, 87) des rechteckigen Endes (80) des Körpers dreht, wobei die horizontalen Krümmungsradien eine variable Länge und einen Drehpunkt haben, der in den Ebenen lotrecht zu den kurzen Seiten (86, 87) des rechteckigen Abschnitts des Körpers in Abhängigkeit von der betrachteten horizontal verlaufenden Kurve (h1, h2, hi, ...hn) variabel ist, wobei ein erster horizontaler Krümmungsradius (Rh1) von finiter Länge den horizontalen Verlauf (h1) am Schnittpunkt zwischen der konischen Innenfläche (130) und der jeweiligen gekrümmten Fläche (132, 134) bestimmt, wobei ein letzter horizontaler Krümmungsradius (Rhn) von infiniter Länge den letzten horizontalen Verlauf (hn) am Schnittpunkt zwischen der gekrümmten Fläche (132, 133) und der jeweiligen flachen Innenfläche (120, 122) der langen Seiten des rechteckigen Querschnitts des Körpers bestimmt, wobei alle horizontalen Zwischenkrümmungsradien (Rh1, Rh2,...Rhi) zwischen der finiten Länge des ersten horizontalen Krümmungsradius (Rh1) und der infiniten Länge des letzten horizontalen Krümmungsradius (Rhn) variieren,
wobei jede der vertikal verlaufenden Kurven (v1, v2, ..vx, ...vp) der Ränder der inneren Verbindungsflächen in einem Kurvenabschnitt mit einem jeweiligen vertikalen Krümmungsradius (Rv1, Rv2, ..Rvx, ...Rvc,...Rvp) enthalten ist, der um eine jeweilige Drehachse parallel zu den langen Seiten (84, 85) des rechteckigen Endes (80) des Körpers dreht,
wobei die vertikalen Krümmungsradien variable Längen und variable Drehpunkte in den Schnittebenen (Pv1, Pv2, ..Pvx, ...Pvp) parallel zu den kurzen Seiten des rechteckigen Querschnitts des Körpers in Abhängigkeit von der betrachteten vertikal verlaufenden Kurve (v1, v2, ..vx, ...vp) haben,
wobei der vertikale Krümmungsradius (Rvc) in der durch die Längsachse ZZ' des Körpers (78) passierenden Schnittebene (P3) länger ist als ein erster vertikaler Krümmungsradius (Rv1) oder ein letzter vertikaler Krümmungsradius (Rvp) in ihrer jeweiligen Ebene lotrecht zu den langen Seiten des Endes, das durch die Innenflächen (124, 126) der kurzen Seiten des rechteckigen Querschnitts verläuft, wobei der erste (Rv1) und der letzte (Rvp) Krümmungsradius den gleichen Wert haben,
wobei alle vertikalen Zwischenkrümmungsradien (Rv1, Rv2, ..Rvx, ...Rvc) zwischen der Länge des ersten vertikalen Krümmungsradius (Rv1) und der Länge des vertikalen Krümmungsradius (Rvc) in der durch die Längsachse ZZ' des Körpers (78) passierenden Ebene (P3) variieren, wobei der Abstand zwischen zwei symmetrischen Punkten auf beiden Seiten der Längsachse ZZ' der gekrümmten Verbindungsflächen in den Ebenen (Pv1, Pv2, ..Pvx, ...Pvp) lotrecht zu den langen Seiten (84, 85) des rechteckigen Querschnitts bei ihrer Passage vom rechteckigen Querschnitt zum kreisförmigen Ende progressiv zunehmen, um das elektrische Feld für die über die inneren Verbindungsflächen des Übergangs übertragene RF-Leistung zu reduzieren.

2. Ultrahochfrequenzübergang nach Anspruch 1, **dadurch gekennzeichnet, dass** der Körper (78) des Übergangs einen mittleren Teil (94) zwischen dem Ende (80) in Form einer Röhre mit rechteckigem Querschnitt und dem Ende (90) in Form einer kreisförmigen zylindrischen Röhre umfasst, wobei der mittlere Teil Außenflächen in Kontakt mit der Umgebung hat, einerseits zwei flache äußere Verbindungsflächen (100, 102) in jeweiligen Ebenen (Ph, Pb), symmetrisch relativ zu einer durch die Achse ZZ' verlaufenden Ebene (P1) parallel zu den langen Seiten (84, 85) des rechteckigen Endes (80) des Körpers (78) geneigt, und andererseits zwei weitere flache äußere Verbindungsflächen (104, 106), die auf beiden Seiten einer anderen durch die ZZ' Achse verlaufenden Ebene (P2) parallel zu den kurzen Seiten (86, 87) des rechteckigen Endes (80) des Übergangs symmetrisch sind.

3. Ultrahochfrequenzübergang nach Anspruch 2, **dadurch gekennzeichnet, dass** in einer besonderen Ausgestaltung die Abmessungen des Körpers (78) des Übergangs wie folgt sind:
- Länge L = 99 mm entlang der ZZ'-Achse,
- Durchmesser D des kreisförmigen Endes (90) = 205 mm,
- die konische Innenfläche (130) mit einem Kegel in einem Winkel am Scheitelpunkt von θ = 135°,
- der innere rechteckige Querschnitt des rechteckigen Endes (80) mit einer Höhe H = 82 mm und einer Breite L = 165 mm,
- jede Ebene Ph und Pb der Außenflächen, die relativ zur ZZ'-Achse geneigt sind, bildet einen Winkel α = 52°,
- der vertikale Krümmungsradius Rvc in der Ebene (P3), die lotrecht zur ZZ'-Achse ist und durch diese Achse verläuft, beträgt 60 mm.

4. Ultrahochfrequenzübergang nach einem der Ansprüche 1 bis 3, **dadurch gekennzeichnet, dass** er einen Verbindungsflansch (150) einstückig mit dem rechteckigen Ende (80) des Körpers (78) und ein kreisförmiges zylindrisches Trennfenster (160) einstückig mit dem kreisförmigen Ende (90) des Körpers umfasst.

5. Elektronenröhre, ausgewählt aus Klystron, TOP oder anderen Ultrahochfrequenz-Leistungsröhren, **dadurch gekennzeichnet, dass** sie einen RF-Ausgangsübergang nach einem der Ansprüche 1 bis 4 umfasst.

## Claims

1. An ultra-high frequency output transition for an electron power tube of the Klystron type that is designed to amplify an ultra-high frequency wave that is applied to an RF input of said tube, comprising a tubular body (78), along a longitudinal axis ZZ', having two ends (80, 90), a passage (79) between said two ends with internal surfaces (120, 122, 124, 126, 130, 132, 133) for propagating the electromagnetic waves, one of the ends (90), which has the form of a circular cylindrical tube, comprising an internal conical propagation surface (130), the other end (80), which has the form of a tube with a rectangular cross-section, comprising two long sides (84, 85) and two short sides (86, 87) that are perpendicular to said long sides, said passage having two flat internal propagation surfaces (120, 122) that are parallel to said long sides (84, 85) and two further flat internal surfaces (124, 126) that are parallel to said short sides (86, 87),
**characterised in that** each of said flat internal propagation surfaces (120, 122) that are parallel to said long sides (84, 85) is connected to said conical internal propagation surface (130) by a respective curved connection surface (132, 133) in the form of curves on a horizontal level (h1, h2, hi, ...hn) and curves on a vertical level (v1, v2, ..vx, ...vp) in a respective section plane (Pv1, Pv2, ..Pvx, ...Pvp), which are perpendicular to said long sides (84, 85) of said rectangular ends (80),
each of the curves on the horizontal level (h1, h2, hi, ...hn) of the edges of the connection surfaces (132, 133) being included in a portion of the curve with a respective radius of horizontal curvature (Rh1, Rh2,...Rhi,...Rhn) that turns around a respective axis of rotation that is parallel to said short sides (86, 87) of said rectangular end (80) of said body, said radii of horizontal curvature being of a variable length and having a centre of rotation that is variable in planes that are perpendicular to said short sides (86, 87) of the rectangular section of said body as a function of the considered curve on a horizontal level (h1, h2, hi, ...hn), with a first radius of horizontal curvature (Rh1) of finite length determining the horizontal level (h1), intersection between the conical internal surface (130) and the respective curved surface (132, 134), with a last radius of horizontal curvature (Rhn) of infinite length determining the last horizontal level (hn), intersection between the curved surface (132, 133) and the respective flat internal surface (120, 122) of the long sides of the rectangular cross-section of said body, with all of the intermediate radii of horizontal curvature (Rh1, Rh2,...Rhi) varying between the finite length of the first radius of horizontal curvature (Rh1) and the infinite length of the last radius of horizontal curvature (Rhn),
each of the curves on a vertical level (v1, v2, ..vx, ...vp) of the edges of the internal connection surfaces being included in a portion of the curve with a respective radius of vertical curvature (Rv1, Rv2, ..Rvx, ...Rvc,...Rvp) that turns around a respective axis of rotation that is parallel to said long sides (84, 85) of said rectangular end (80) of said body,
the radii of vertical curvature being of variable lengths and having centres of rotation that are variable in the section planes (Pv1, Pv2, ..Pvx, ...Pvp) that are parallel to said short sides of the rectangular cross-section of said body as a function of the considered vertical level curve (v1, v2, ..vx, ...vp),
the radius of vertical curvature (Rvc) in the section plane (P3) passing through the longitudinal axis ZZ' of said body (78) being longer than a first radius of vertical curvature (Rv1) or a last radius of vertical curvature (Rvp) in their respective plane perpendicular to said long sides of the end that passes through said internal surfaces (124, 126) of said short sides of the rectangular cross-section, the first (Rv1) and last (Rvp) radii of curvature being of equal value,
all of the intermediate radii of vertical curvature (Rv1, Rv2, ..Rvx, ...Rvc) varying between the length of said first radius of vertical curvature (Rv1) and the length of the radius of vertical curvature (Rvc) in the plane (P3) passing through the longitudinal axis ZZ' of said body (78), the distance between two symmetrical points either side of the longitudinal axis ZZ' of the curved connection surfaces, in planes (Pv1, Pv2, ..Pvx, ...Pvp) that are perpendicular to said long sides (84, 85) of the rectangular cross-section, progressively increasing when passing from the rectangular section to the circular end so as to reduce the electrical field for the same RF power transmitted over the internal connection surfaces of said transition.

2. The ultra-high frequency transition according to claim 1, **characterised in that** said body (78) of said transition comprises a central part (94) between the end (80) that is in the form of a tube with a rectangular cross-section and the end (90) that is in the form of a circular cylindrical tube, said central part having external surfaces that are in contact with the surroundings, with on the one hand two flat external connection surfaces (100, 102) in respective planes (Ph, Pb), symmetrically inclined relative to a plane (P1) passing through the axis ZZ' that is parallel to said long sides (84, 85) of said rectangular end (80) of said body (78), and on the other hand two further flat external connection surfaces (104, 106) that are symmetrical either side of another plane (P2) passing through the ZZ' axis, parallel to said short sides (86, 87) of said rectangular end (80) of said transition.

3. The ultra-high frequency transition according to claim 2, **characterised in that**, in a particular embodiment, the dimensions of said body (78) of said transition are as follows:
- length L = 99 mm, along the ZZ' axis,
- diameter D of the circular end (90) = 205 mm,
- the conical internal surface (130), that of a cone with a peak angle θ = 135°,
- height H = 82 mm and width L = 165 mm of the internal rectangular cross-section of said rectangular end (80),
- each plane Ph and Pb of the external surfaces that are inclined relative to the ZZ' axis form an angle α = 52°,
- the radius of vertical curvature Rvc in the plane (P3) that is perpendicular to the ZZ' axis and passing through this axis is 60 mm.

4. The ultra-high frequency transition according to any one of claims 1 to 3, **characterised in that** it comprises a connection clamp (150) that is integral with said rectangular end (80) of said body (78) and a circular cylindrical separation window (160) that is integral with said circular end (90) of said body.

5. An electron tube that is selected from Klystron, TOP or other ultra-high frequency power tubes, **characterised in that** it comprises an RF output transition according to any one of claims 1 to 4.
